# FASCICULE DE BREVET EUROPEEN

(11) **EP 0 428 091 B1**
(45) Date de publication et mention de la délivrance du brevet: **08.09.1993**
(21) Numéro de dépôt: 90121582.2
(22) Date de dépôt: 12.11.1990
(51) Int. Cl.: B61C 9/44, B61C 9/52

(54) **Dispositif d'entraînement de roues indépendantes en rotation d'un véhicule ferroviaire à essieu moteur**
Antriebseinrichtung für unabhängig drehende Räder eines Schienenfahrzeugs mit Antriebsachse
Driving device for independently rotating wheels of a railway vehicle with driving shaft

(30) Priorité: 14.11.1989 FR 8914915
(43) Date de publication de la demande: 22.05.1991
(73) Titulaire: GEC ALSTHOM SA, 75116 Paris (FR)
(72) Inventeur: Rodet, Alain, Résidence du Parc de la Couronne, F-71200 Le Creusot (FR)
(74) Mandataire: Weinmiller, Jürgen

(56) Documents cités:
- EP-A- 0 263 793
- FR-A- 2 604 676
- US-A- 3 014 433

## Description

La présente invention concerne un dispositif d'entraînement de roues indépendantes en rotation d'un véhicule ferroviaire à essieu moteur, à partir d'un moteur, d'un réducteur et d'un différentiel mécanique.

Dans les dispositifs connus de ce genre, les essieux comportent un différentiel mécanique logé à l'intérieur d'un pont-poutre qui relie les deux roues. Ceci présente l'inconvénient d'occuper un espace important entre les roues et de rendre impossible un abaissement du plancher du véhicule.

La présente invention a pour but de procurer un dispositif d'entraînement des roues par essieu moteur à différentiel mécanique qui permette d'abaisser le plancher du véhicule et rende ainsi son accessibilité plus facile.

Le dispositif selon l'invention est caractérisé en ce que son différentiel mécanique est disposé à l'extérieur de l'une des roues dont l'un des pignons de sortie est accouplé directement à la roue la plus proche, et l'autre est accouplé à l'autre roue par l'intermédiaire d'un arbre de liaison.

Il répond en outre de préférence à au moins l'une des caractéristiques suivantes :
- le différentiel mécanique est accouplé directement au premier étage de réduction du réducteur.
- l'essieu moteur est disposé à l'intérieur de l'arbre de liaison.
- l'arbre de sortie du moteur est perpendiculaire à l'essieu moteur.
- l'arbre de sortie du moteur est parallèle à l'essieu moteur.
- Un disque de freinage est disposé sur l'arbre du moteur.

Il est décrit ci-après, à titre d'exemple et en référence aux figures schématiques du dessin annexé, un dispositif connu et un dispositif selon l'invention.

La figure 1 représente un dispositif connu à différentiel disposé dans un pont entre les roues.

La figure 2 représente un dispositif de l'invention à différentiel extérieur aux roues.

Dans la figure 1, le moteur 1 attaque par son arbre un réducteur 2, qui transmet son mouvement au différentiel 3, disposé dans un pont 4 entre les roues 6 et 8 du véhicule. Le demi-arbre moteur 7 à la sortie du différentiel entraîne la roue 8, et le demi-arbre moteur 5 la roue 6, selon une technique analogue à celle de l'automobile et des poids lourds.

Dans la figure 2, l'arbre de liaison 20 est disposé à l'intérieur d'un essieu fixe creux 21, autour duquel tournent les deux roues de roulement 12 et 13. Le mouvement de l'arbre du moteur de traction 14 est transmis aux roues par l'intermédiaire d'un réducteur 15, à deux étages de réduction 16 et 17.
En aval du premier étage de réduction 16 du réducteur est disposé un différentiel mécanique 18, qui répartit le couple moteur entre la roue 12, par l'intermédiaire d'un accouplement 19, et la roue 13 par l'intermédiaire de l'arbre moteur proprement dit 20, disposé à l'intérieur de l'essieu fixe creux 21, et de l'accouplement 11. Le freinage de l'essieu est assuré par un frein à disque représenté schématiquement en 22 sur l'arbre du moteur.

Il a été représenté un moteur d'arbre perpendiculaire à l'essieu moteur, mais il est aussi possible de prévoir un moteur d'arbre parallèle à l'essieu moteur.

Le dispositif de l'invention s'applique à tous véhicules ferroviaires avec bogies à deux essieux ou un seul essieu, à plancher bas sur toute leur longueur, plus particulièrement aux tramways.

## Revendications

1. Dispositif d'entraînement de roues (12, 13) indépendantes en rotation d'un véhicule ferroviaire à essieu moteur (20), à partir d'un moteur (14), d'un réducteur (15), et d'un différentiel mécanique (18), caractérisé en ce que le différentiel mécanique (18) est disposé à l'extérieur de l'une des roues (12), dont l'un des pignons de sortie est accouplé directement à la roue la plus proche, et l'autre est accouplé à l'autre roue (13) par l'intermédiaire d'un arbre de liaison (20).

2. Dispositif selon la revendication 1, caractérisé en ce que le différentiel mécanique (18) est accouplé directement au premier étage de réduction (16) du réducteur.

3. Dispositif selon les revendications 1 ou 2, caractérisé en ce que l'arbre moteur de liaison (20) est disposé à l'intérieur d'un essieu fixe (21).

4. Dispositif selon l'une des revendications 1 à 3, caractérisé en ce que l'arbre de sortie du moteur (14) est perpendiculaire à l'essieu (21).

5. Dispositif selon l'une des revendications 1 à 3, caractérisé en ce que l'arbre de sortie du moteur est parallèle à l'essieu (21).

6. Dispositif selon l'une des revendications 1 à 5, caractérisé en ce qu'un disque de freinage (22) est disposé sur l'arbre du moteur.

## Patentansprüche

1. Vorrichtung zum Antrieb von unabhängig drehenden Laufrädern (12, 13) eines Schienenfahrzeugs mit einer Antriebsachse (20), mit einem Motor (14), einem Reduziergetriebe (15) und einem mechanischen Differential (18), dadurch gekennzeichnet, daß das mechanische Differential (18) außerhalb eines der Laufräder (12) angeordnet ist und mit einem seiner Ausgangszahnräder unmittelbar an das nächstliegende Laufrad angeschlossen ist, während das andere Ausgangszahnrad mit dem anderen Laufrad (13) über eine Verbindungswelle (20) gekoppelt ist.

2. Vorrichtung nach Anspruch 1, dadurch gekennzeichnet, daß das mechanische Differential (18) unmittelbar an die erste Reduzierstufe des Reduziergetriebes gekoppelt ist.

3. Vorrichtung nach Anspruch 1 oder 2, dadurch gekennzeichnet, daß die antreibende Verbindungswelle (20) innerhalb einer nicht drehenden Achse (21) verläuft.

4. Vorrichtung nach einem der Ansprüche 1 bis 3, dadurch gekennzeichnet, daß die Ausgangswelle des Motors (14) senkrecht zur Radachse (21) verläuft.

5. Vorrichtung nach einem der Ansprüche 1 bis 3, dadurch gekennzeichnet, daß die Ausgangswelle des Motors parallel zur Radachse (21) verläuft.

6. Vorrichtung nach einem der Ansprüche 1 bis 5, dadurch gekennzeichnet, daß eine Bremsscheibe (22) auf der Motorwelle angeordnet ist.

## Claims

1. Device for driving independently rotatable wheels (12, 13) of a railway vehicle with a drive axle (20) from a motor (14), a gearbox (15) and a mechanical differential (18) characterised in that the mechanical differential (18) is disposed outside one of the wheels (12) and one of its output gears is coupled directly to the nearer wheel and the other is coupled to the other wheel (13) by a coupling shaft (20).

2. Device according to claim 1 characterised in that the mechanical differential (18) is coupled direct to the first stage (16) of the gearbox.

3. Device according to claim 1 or claim 2 characterised in that the drive coupling shaft (20) is inside a fixed axle (21).

4. Device according to any one of claims 1 to 3 characterised in that the output shaft of the motor (14) is perpendicular to the axle (21).

5. Device according to any one of claims 1 to 3 characterised in that the output shaft of the motor is parallel to the axle (21).

6. Device according to any one of claims 1 to 5 characterised in that a brake disk (22) is disposed on the motor shaft.
